# EUROPÄISCHE PATENTANMELDUNG

(11) **EP 3 000 946 A1**
(43) Veröffentlichungstag der Anmeldung: **30.03.2016**
(21) Anmeldenummer: 15187095.3
(22) Anmeldetag: 28.09.2015
(51) Int. Cl.: E04B 1/90, B63B 3/68, E04B 1/94

(54) **WÄRMEISOLIERSYSTEM ZUM ABSCHIRMEN ZUMINDEST EINES HEISSEN RAUMS**

(30) Priorität: 26.09.2014 DE 102014014026
(71) Anmelder: Bloehm, Werner, 26529 Upgant-Schott (DE); Kuczma, Carsten, 24103 Kiel (DE)
(72) Erfinder: Bloehm, Werner, 26529 Upgant-Schott (DE); Kuczma, Carsten, 24103 Kiel (DE)
(74) Vertreter: Jabbusch, Matthias

(57) **Zusammenfassung**

Die Erfindung betrifft ein Wärmeisoliersystem zum Abschirmen zumindest eines heißen Raums gegen seine Umgebung, umfassend plattenförmige Isolierelemente, bei dem jedes Isolierelement mehrlagig ausgebildet ist und zumindest eine Lage aus einem Glashohlkugelmaterial aufweist.

Dieses Wärmeisoliersystem hat eine lange Standzeit, stellt gute Isoliereigenschaften bereit und ist ein einfach installierbar.

## Beschreibung

Die Erfindung betrifft ein Wärmeisoliersystem zum Abschirmen zumindest eines heißen Raums gegen seine Umgebung, umfassend plattenförmige Isolierelemente.

Heiße Räume sind regelmäßig gegen ihre Umgebung zu isolieren. Bei diesen Räumen kann es sich beispielsweise um Maschinenräume handeln, in denen aufgrund laufender Maschinen hohe Temperaturen entstehen. Diese sollen sich nicht unkontrolliert in die Umgebung ausbreiten. Ein heißer Raum kann auch dadurch ausgebildet sein, dass in diesem Raum ein Brand entstanden ist. Dann ist dieser Raum gegen eine Ausbreitung des Brandes wenigstens für eine definierte Zeitdauer zu isolieren.

Wärmeisoliersysteme der eingangs genannten Gattung sind im Stand der Technik bekannt. Diese Systeme weisen matten- und plattenförmige Isolierelemente auf, die beispielsweise Dämmmaterialien aus Faserdämmstoff, Mineralwolle oder Kieselsäure oder ähnlich umfassen. Diese Isolierelemente werden beispielsweise einer Raumwand des abzuschirmenden Raumes auf der Außenseite in Bezug auf eine Wärmequelle zugeordnet, indem die Isolierelemente auf die Wand aufgelegt und an dieser befestigt werden. Die Befestigung ist aufwendig, da an der Wand zunächst Befestigungselemente anzubringen sind und nachfolgend die Isolierelemente an diesen Befestigungselementen zu befestigen sind. Problematisch bei bekannten Wärmeisoliersystemen ist zudem, dass die dort verwendeten Materialien eine nicht ausreichend lange Standzeit haben oder auch bei fortwährender Wärmeeintragung fließende Materialeigenschaften ausbilden.

Der Erfindung liegt die Aufgabe zugrunde, ein Wärmeisoliersystem der eingangs genannten Gattung aufzuzeigen, das eine lange Standzeit hat, gute Isoliereigenschaften bereitstellt und einfach installierbar ist.

Diese Aufgabe ist erfindungsgemäß dadurch gelöst, dass jedes Isolierelement mehrlagig ausgebildet ist und zumindest eine Lage aus einem Glashohlkugelmaterial aufweist.

Bei dem erfindungsgemäßen Wärmeisoliersystem werden keine Isolierelemente mit Mineralwolle eingesetzt. Daher sind die mit diesem Material verbundenen Nachteile aufgehoben. Stattdessen wird wenigstens eine Lage aus Glashohlkugelmaterial ersetzt, beispielsweise eine Lage aus einem Material mit dem Handelsnahmen Freebreze11250F der Fritec GmbH, Emden oder 125/125 der Firma TDH GmbH, Hamburg. Dieses Material weist eine hohe Wärmefestigkeit auf, es ist bis weit über ca. 2.000 °C form- und feuerbeständig.

Nach einer ersten Weiterbildung der Erfindung ist vorgesehen, dass die Lage aus Glashohlkugelmaterial eine Stärke von etwa 10 mm bis etwa 30 mm hat. Mit dieser Stärke ist diese Lage wesentlich dünner als eine Lage aus Mineralwolle, die regelmäßige Stärken von etwa 60 mm bis etwa 150 mm aufweist. Durch den Einsatz der erfindungsgemäßen Lage aus Glashohlkugelmaterial wird somit der Raumbedarf für das Wärmeisoliersystem bei Aufrechterhalten der Isolation verringert. Darüber hinaus verringert sich auch die Masse des Wärmeisoliersystems.

Besonders bevorzugt ist die Lage aus dem Glashohlkugelmaterial auf der Außenseite des Wärmeisoliersystems angeordnet. Bei einem Wandaufbau, bei dem lediglich eine nach außen gerichtete Seite zu schützen ist, kann eventuell eine einseitige, der heißen Seite des Raums zugewandte vordere Lage aus dem Glashohlkugelmaterial ausreichen. In anderen Ausführungsformen, bei denen ein erfindungsgemäßes Wärmeisoliersystem geschaffen werden soll, das zu beiden Seiten die erfindungsgemäßen Eigenschaften aufweist, ist die äußere Lage auf beiden Außenseiten aus dem Glashohlkugelmaterial gebildet.

Die voneinander verschiedenen Stärken der Lage aus Glashohlkugelmaterial werden den gewünschten Einsatzzwecken angepasst. So können Schutzanforderungen A30, A60, A90 oder auch A120 realisiert werden (bzw. F30, F60, F90 oder F120 bei Gebäuden).

Nach einer nächsten Weiterbildung der Erfindung ist vorgesehen, dass jedes Isolierelement zumindest eine Lage aus einem Intumeszenzmaterial hat. Neben der Lage aus dem Glashohlkugelmaterial ist somit noch eine weitere Lage vorgesehen, diese ist aus einem sich bei Hitzeeinwirkung ausdehnenden Material ausgebildet. Treten also bei einem Brandfall höhere Temperaturen auf, passt sich die Isolationswirkung durch entsprechende Ausdehnung des Intumeszenzmaterials daran an.

Die Lage aus Glashohlkugelmaterial wie auch die Lage aus dem Intumeszenzmaterial sind unempfindlich gegenüber Öldämpfen. Der Dämmschichtbildner besteht vorzugsweise aus einem einfachen, beschichteten Gebinde, so dass dieser separiert werden kann. Es kann sich dabei um das Material unter der Handelsbezeichnung HENSOTHERM 3KS F90 der Firma Rudolf Hensel GmbH, 21039 Börnsen oder Materialien der Firma AIK, Kassel, handeln. Bei einer Entsorgung des erfindungsgemäßen Wärmeisoliersystems ist die Lage aus dem Intumeszenzmaterial als Sondermüll zu entsorgen, die Lage aus dem Glashohlkugelmaterial kann im normalen Hausmüll entsorgt werden. Dadurch ergeben sich geringe Entsorgungskosten.

Die Lage des Intumeszenzmaterials kann dabei eine Stärke von etwa 1 mm bis 3 mm haben.

Eine nächste Weiterbildung der Erfindung zeichnet sich dadurch aus, dass die Lagen des Isolierelementes miteinander durch einen Wasserglaskleber verbunden sind. Ein derartiger Kleber sorgt zum einen für eine Verbindung der aufeinanderliegenden Lagen des Isolierelementes, darüberhinaus ist dieser Kleber hitzebeständig. Verwendet werden kann beispielsweise ein Wasserglaskleber mit der Handelsbezeichnung VATRAL200 der Firma TDH, Hamburg.

Der vorgenannte Wasserglaskleber kann nach einer Weiterbildung der Erfindung auch dazu geeignet sein, die erfindungsgemäßen Isolierelemente auf Baustoffen zu befestigen. Ein derartiger Baustoff kann beispielsweise eine Wandung eines Motorraumes sein, beispielsweise ein Schott, Wand, Decke eines Schiffes. Die erfindungsgemäßen Isolierelemente können dabei auf der z.B. einem Motor abgewandten Seite der Wand, auf der dem Motor zugewandten Seite der Wand oder zur Verstärkung der Isolationswirkung auch auf beiden Seiten der Wand angeordnet sein.

Zur weiteren Ausbildung der Erfindung ist schließlich noch vorgesehen, dass das erfindungsgemäße Wärmeisoliersystem weiterhin einen Mörtel aus Glashohlkugelmaterial umfasst. Die plattenförmigen Isolierelemente des Wärmeisoliersystems werden beispielsweise im Verband auf eine Wand aufgelegt. Zwischen einander benachbarten Isolierelementen verbleiben dabei Stöße. Diese Stöße und die Ränder werden mit dem Mörtel aus Glashohlkugelmaterial aufgefüllt werden, indem dieser Mörtel wie eine Spachtelmasse aufgetragen wird. Im Ergebnis wird eine nahtlose Isolierschicht hergestellt. Wärmebrücken sind ausgeschlossen.

In einer anderen bevorzugten Ausgestaltung der Erfindung kann auch eine zusätzliche Lage aus einem akustisch-dämpfenden Material verwendet werden. Ein solches Material kann ein Faserstoff, insbesondere ein weicheres Material, oder auch Mineralwolle oder ein Faserisoliermaterial sein. Wichtig ist dabei jedoch, dass diese zusätzliche akustisch-dämpfende Schicht nicht an der Oberfläche des Wärmeisoliersystems angeordnet ist, die der heißen Seite zugewandt ist. Zwischen der heißen Seite des Raumes und dieser zusätzlichen Lage muss zumindest eine Lage aus dem Glashohlkugelmaterial verwendet werden. Unter diesen Voraussetzungen kann nahezu jedes beliebige akustisch-dämpfende Material verwendet werden.

Das erfindungsgemäße Wärmeisoliersystem kann weitere Materialien bzw. weitere Lagen aufweisen. Das Wärmeisoliersystem kann beispielsweise mit einer Blechbeschichtung oder mit Grundierungen und Decklacken versehen sein. Möglich sind auch weitere Lagen aus Glaswolle und/oder FOAMGLAS oder PUR-Hartschaumplatten. Glaswolle bildet ein Isoliermaterial aus, die weiteren Materialien dienen jeweils als Distanzmaterial. Diese zusätzlichen Lagen können die Schallisolierung bei weiterem gegebenem Brandschutz verbessern.

Ausführungsbeispiele der Erfindung sind in der Zeichnung dargestellt. Die Figuren der Zeichnung zeigen perspektivische Ansichten eines Teils einer Raumwand, der jeweils ein erfindungsgemäßes Wärmeisoliersystem zugeordnet ist.

Die Raumwand ist in Figur 1 als quaderförmige Platte 1 dargestellt. Dieser Platte 1 ist eine Lage 2 aus Glashohlkugelmaterial zugeordnet. Diese Lage 2 bedeckt die Platte 1 vollständig, der in der Zeichnung dargestellte Ausriss dient nur einer Veranschaulichung der in der Zeichnung dargestellten Bauelemente.

Die Lage 2 aus Glashohlkugelmaterial ist mit Hilfe eines Wasserglasklebers 3 auf der Platte 1 befestigt.

Der Wasserglaskleber 3 dient auch zum Aufbringen einer weiteren Lage 4 aus einem Intumeszenzmaterial auf der Lage 2 aus Glashohlkugelmaterial. Insgesamt ist auf der Platte 1 ein mehrlagiges Isolierelement 5 aufgebracht. Aus mehreren Isolierelementen 5, wird das erfindungsgemäße Wärmeisoliersystem im Verband der Platte 1 zugeordnet. Dabei kann noch ein Mörtel aus Glaskugelmaterial verwendet werden, mit dem Stöße zwischen einander benachbarten Isolierelementen 5 aufgefüllt werden und die Ränder zu benachbarten Bauteilen geschlossen werden.

Bei dem in Figur 2 dargestellten Ausführungsbeispiel sind zwei Lagen 2 aus Glashohlkugelmaterial vorgesehen. Zwischen diesen beiden Lagen ist eine Lage 6 aus Glaswolle aufgenommen. Die einzelnen Lagen 2, 6 sind mit flächig aufgetragenen Klebern 4 miteinander verbunden.

In einem dritten Ausführungsbeispiel in Figur 3 ist wieder nur eine Lage 2 aus Glashohlkugelmaterial vorgesehen. Unmittelbar auf der Platte 1 ist eine Lage 7 aus FOAMGLAS oder PUR-Hartschaumplatten angeordnet. Durch einen flächigen Kleberauftrag 4 ist dieses Distanzmaterial mit der Lage 2 aus Glashohlkugelmaterial verbunden. Durch den Einsatz des Distanzmaterials wird die Lage 2 aus Glashohlkugelmaterial weiter in den Raum versetzt, Hohlräume unterhalb der Lage 2 aus Glashohlkugelmaterial treten dabei nicht auf.

## Patentansprüche

1. Wärmeisoliersystem zum Abschirmen zumindest eines heißen Raumes gegen seine Umgebung, umfassend plattenförmige Isolierelemente,
**dadurch gekennzeichnet,**
**dass** jedes Isolierelement (5) mehrlagig ausgebildet ist und zumindest eine Lage (2) aus einem Glashohlkugelmaterial aufweist.

2. Wärmeisoliersystem nach Anspruch 1, **dadurch gekennzeichnet, dass** die Lage (2) aus Glashohlkugelmaterial eine Stärke von etwa 10 mm bis 30 mm hat.

3. Wärmeisoliersystem nach Anspruch 1 oder 2, **dadurch gekennzeichnet, dass** jedes Isolierelement (5) zumindest eine Lage (4) aus einem Intumeszenz-material hat.

4. Wärmeisoliersystem nach einem der vorhergehenden Ansprüche, **dadurch gekennzeichnet, dass** die Lage (4) aus dem Intumeszenzmaterial eine Stärke von etwa 1 mm bis 3 mm hat.

5. Wärmeisoliersystem nach einem der vorhergehenden Ansprüche, **dadurch gekennzeichnet, dass** die Lagen (2, 4) des Isolierelementes (5) miteinander durch einen Wasserglas kleber (3) verbunden sind.

6. Wärmeisoliersystem nach einem der vorhergehenden Ansprüche, **dadurch gekennzeichnet, dass** die Isolierelemente (5) mit dem Wasserglaskleber (3) auf Baustoffe, z. B. eine Schottwand in einem Schiff, aufbringbar sind.

7. Wärmeisoliersystem nach einem der vorhergehenden Ansprüche, **dadurch gekennzeichnet, dass** es weiterhin einen Mörtel aus Glashohlkugelmaterial aufweist.

8. Wärmeisoliersystem nach einer der vorhergehenden Ansprüche, **dadurch gekennzeichnet, dass** zumindest eine zusätzliche Lage (6) aus einem akustisch-dämpfenden Material vorgesehen ist und dass diese zusätzliche Lage (6) beabstandet von der heißen Seite des Raumes angeordnet ist.

9. Wärmeisoliersystem nach einem der vorhergehenden Ansprüche, **dadurch gekennzeichnet, dass** es zumindest eine weitere Lage (7) aus PUR-Hartschaumplatten oder Foamglas aufweist.
